# EUROPÄISCHE PATENTSCHRIFT

(11) **EP 0 318 905 B1**
(45) Veröffentlichungstag und Bekanntmachung des Hinweises auf die Patenterteilung: **15.06.1994**
(21) Anmeldenummer: 88119856.8
(22) Anmeldetag: 29.11.1988
(51) Int. Cl.: B21C 37/10

(54) **Verfahren und Vorrichtung zur Herstellung von Regenfallrohren**
Method and apparatus for making downpipes
Procédé et appareil pour la fabrication de tuyaux de descente

(30) Priorität: 02.12.1987 DE 3740750
(43) Veröffentlichungstag der Anmeldung: 07.06.1989
(73) Patentinhaber: RHEINZINK GMBH, 45705 Datteln (DE)
(72) Erfinder: Emmrich, Peter, D-4370 Marl (DE); Marx, Hans, D-4370 Marl (DE)
(74) Vertreter: Rieger, Harald, Dr.

(56) Entgegenhaltungen:
- FR-A- 2 484 874
- GB-A- 867 915
- US-A- 1 408 232
- US-A- 2 644 416

## Beschreibung

Die Erfindung betrifft ein Verfahren und eine Vorrichtung zur Herstellung von gefalzten steckbaren Regenfallrohren, insbesondere nach DIN 18 461, durch Biegeumformen von aus NE-Metall, vorzugsweise Zink- und Kupferwerkstoff, bestehenden in einer Vorformungsanordnung fortbewegten Blechstreifen bestimmter Zuschittbreite und Zuschnittlänge zu vorgerundeten Rohrprofilen, deren Längsränder aufgekantet, unter Bildung einer Falzverbindung zusammengeführt und flach auf den Außenumfang des Rohrprofils umgebogen werden.

Durch DIN 18 461 sind gefalzte steckbare Regenfallrohre genormt, die aus Blechstreifen von NE-Metall von 200 bis 500 mm Zuschnittbreite durch Biegeumformen hergestellt werden, wobei deren Längsränder über eine flach auf dem Außenumfang der Regenfallrohre liegende Falzverbindung miteinander verbunden sind. Der Durchmesser am engeren Rohrende ist passend in das weitere Rohrende des nachfolgenden Regenfallrohrs in der Weise einsteckbar gestaltet, daß der Innendurchmesser am engeren Rohrende um etwa den Betrag der doppelten Wanddicke kleiner als am weiteren Rohrende ist.

Nach der DE-C-1 170 891 lassen sich derartige Regenfallrohre aus von einem endlosen Blechband gewünschter Zuschnittbreite abgelängten Blechstreifen gewünschter Zuschnittlänge in der Weise herstellen, daß der Blechstreifen in eine Biegestrecke eingeführt und in einen hin- und herbewegbaren Ziehschlitten, der den Blechstreifen durch die Biegestrecke hindurchzieht, eingespannt wird. Bei jeder Rückwärtsbewegung des Ziehschlittens wird der Blechstreifen festgehalten und bei der Vorwärtsbewegung in Auslaufrichtung freigegeben.

Die zunächst flache, dann aber mehr und mehr nach unten gewölbte Biegeform der Biegestrecke verengt sich zu einer zylindrischen Falzform. Die beiden Längsränder der Biegeform sind um etwa 180° nach innen umgeschlagen. In diesen Umschlägen stützt sich der Blechstreifen im Verlauf der Verformung ab, bis schließlich die Umschläge entfallen und die Längskanten des Blechstreifens in eine Falzeinrichtung gelangen, in der der eine Längsrand zum Stehfalz und der andere zum Z-Falz gebogen werden. In einer nachfolgenden Schließvorrichtung werden die beiden Falze zusammengeführt, der Stehfalz wird dabei von dem Z-Falz überdeckt und beide Falze um 90°C umgebogen, wodurch die Falzverbindung flach auf dem Außenumfang des Regenfallrohrs zu liegen kommt. Nach dem Verlassen der Schließvorrichtung wird das Regenfallrohr über einen seiner Weite entsprechenden Dorn geführt, durch den Verformungsspannungen des Blechstreifens ausgeglichen und die Mantellinien der Regenfallrohre geglättet werden. Diese Vorrichtung ist dadurch vervollkommnet, daß gemäß DE-A-2 629 559 das endlose Blechband unmittelbar in die Biegestrecke eingeführt und daraus ein endloses Rohr gefertigt wird, von dem dann Regenfallrohre gewünschter Länge mit Hilfe einer sogenannten fliegenden Säge abgelängt werden können.

Die vorstehend beschriebenen Einrichtungen zur Herstellung von gefalzten Regenfallrohren haben sich zwar seit vielen Jahren in der Praxis bewährt, ihnen haftet jedoch der Nachteil an, daß sich beim Ziehen der Blechsteifen bzw. des Blechbandes durch die Biegeform Riefen und/oder Kratzer auf der Außenoberfläche der Regenfallrohre bilden, die die ästhetische Wirkung der Regenfallrohre erheblich beeinträchtigen und zu einer ungleichmäßigen Wanddicke führen.

Aufgabe der vorliegenden Erfindung ist es deshalb, Regenfallrohre der eingangs beschriebenen Form so herzustellen, daß ihre Außenoberfläche eine hohe Güte aufweist und frei von Riefen und Kratzern ist.

Diese Aufgabe wird dadurch gelöst, daß die Falzverbindung der durch Walzprofilieren vorgerundeten Rohrprofile in mehreren Abschnitten durch Biegeumformen mit drehender Werkzeugbewegung geformt, jedes Rohrprofil um die Länge des jeweils geformten Abschnitts der Falzverbindung in Auslaufrichtung transportiert und bei der Herstellung des letzten Abschnitts der Falzverbindung das Rohrprofil in diesem Abschnitt aufgeweitet gefertigt wird. Das erfindungsgemäße Verfahren erlaubt die maschinelle Herstellung von Falzverbindungen, die, bezogen auf den Außenumfang des Regenfallrohrs, vollständig innen, vollständig außen oder zu einem Teil außen und zu einem Teil innen liegen können. Die Regenfallrohre besitzen eine hohe Oberflächengüte, da sie praktisch frei von Riefen und/oder Kratzern sind und damit eine gleichmäßige Wanddicke gewährleistet ist.

Die Vorrichtung zur Durchführung des Verfahrens besteht erfindungsgemäß aus einer aus mehreren antreibbaren Biegewalzenpaaren, deren Achsen in der Biegeebene liegen, gebildeten Walzprofiliereinrichtung zum Biegeumformen der Blechstreifen zu vorgerundeten Rohrprofilen, einem ortsfest angeordneten, im wesentlichen zylindrischen Dorn mit einlaufseitig konisch oder zylindrisch aufgeweitetem Abschnitt und mit in Auslaufrichtung liegender Achse für die Aufnahme des vorgerundeten Rohrprofils, seitlich des Dorns angebrachte, quer zur Achse des Dorns verschiebliche Gegenhalter zum Andrücken des Rohrprofils auf den Dorn und einem reversierbaren, aus mehreren antreibbaren Biegewalzenpaaren, deren Achsen senkrecht oder geneigt zur Biegeebene stehen, gebildeten Falzwerkzeug zum Aufkanten und Zusammendrücken der Falze und Umlegen der Falzverbindung.

Nach einem besonderen Merkmal der Vorrichtung ist der Dorn in Längsrichtung so geteilt, daß die zwei Segmente entlang der an den Stirnseiten des Dorns austretenden Teilungsebene, die gegenüber der die Achse des Dorns einschließenden Ebene geneigt ist, gegeneinander verschiebbar sind. Beim Verschieben der Segmente gegeneinander wird der Durchmesser des Dorns senkrecht zu der die Achse des Dorns einschließenden Ebene verkleinert, so daß das Rohrprofil von dem Dorn abgezogen werden kann.

Die gleiche Wirkung läßt sich auch dadurch erreichen, daß der Dorn in Längsrichtung entlang einer an den Stirnseiten des Dorns austretenden Teilungsebene geteilt ist und die zwei Segmente gegeneinander spreizbar sind. In gespreiztem Zustand wird die Falzverbindung des Rohrprofils hergestellt; durch Zurücknahme der Spreizung verkleinert sich der Durchmesser des Dorns senkrecht an der die Achse des Dorns umfassenden Ebene und das Rohrprofil kann von dem Dorn abgenommen werden.

Der Dorn kann auch aus einem gummielastischen Werkstoff bestehen und sein Wirkdurchmesser durch Druckbelastung der Stirnflächen einstellbar sein. Durch Abbau der Druckbelastung geht der Wirkdurchmesser des Dorns auf die Ausgangsgröße, die kleiner als der Durchmesser des Rohrprofils ist, zurück, und das Rohrprofil kann von dem Dorn entfernt werden.

Nach einer vorzugsweisen Ausgestaltung der Vorrichtung beträgt die Länge des Dorns wenigstens 10 %, vorzugsweise 10 bis 50 % der Länge des Rohrprofils.

Nach einem weiteren Erfindungsmerkmal ist das Falzwerkzeug so ausgebildet, daß bei dessen Bewegung in Auslaufrichtung das Rohrprofil mittransportiert wird.

Falls erforderlich, kann dem Falzwerkzeug noch eine Walzrichtstrecke nachgeordnet sein, in der das Rohrprofil gerichtet wird.

Die Erfindung ist in den Zeichnungen beispielhaft dargestellt und wird nachfolgend näher erläutert. Es zeigen:
- Fig. 1: eine schematische Darstellung einer Vorrichtung zur Herstellung gefalzter und steckbarer Regenfallrohre.
- Fig. 2: einen Querschnitt durch die Vorrichtung im Bereich des Dorns.
- Fig. 3: eine einen Teil des Dorns und das Falzwerkzeug umfassende Seitenansicht.
- Fig. 4: eine einen Teil des Dorns und das Falzwerkzeug umfassende Draufsicht.

Von dem von dem Haspel (1) ablaufenden Blechband (2) bestimmter Zuschnittbreite wird nach Durchlauf durch die Einzugsrollen (3) mit Hilfe der Trennvorrichtung (4) ein Blechsteifen (5) entsprechend der gewünschten Länge des Regenfallrohrs abgelängt und durch die beiden Richtwalzenpaare (6) hindurch in die aus sechs hintereinander angeordneten angetriebenen Biegewalzenpaaren (7) gebildete Walzprofiliereinrichtung eingeführt, in der der Blechsteifen (5) zu einem Rohrprofil (8) verrundet wird. Anschließend wird das Rohrprofil (8) mit seinem ersten Abschnitt auf den ortsfest angeordneten zylindrischen Dorn (9) aufgeschoben, der in Längsrichtung entlang einer an den Stirnseiten des Dorns (9) austretenden, gegenüber der die Achse des Dorns einschließenden Ebene geneigten Ebene (10) so geteilt ist, daß die zwei Segmente (11,11') gegeneinander verschiebbar sind. Die Länge des Dorns (9) beträgt etwa 10 % der Länge des Rohrprofils (8). Der einlaufseitige Abschnitt (9') des Dorns besitzt eine konische Außenform. Das über die Führungsrollen (12) in den Führungsschienen (13) des Tragrahmens (14) reversierbar geführte Falzwerkzeug (15) verfährt entgegen der Auslaufrichtung über den Dorn (9), so daß die angetriebenen Biegewalzenpaare (16) die Längsränder des Rohrprofils (8) zu Falzen (17) aufkanten, diese unter Bildung einer Falzverbindung zusammenführen und letztere um 90° auf den Außenumfang des Regenfallrohrs umbiegen. Durch die seitlich schräg nach oben vom Dorn (9) angeordneten quer zur Achse des Dorns verschiebbaren Gegenhalter (18) wird das Rohrprofil (8) fest auf den Dorn (9) gedrückt, so daß die Längsränder problemlos zur Herstellung der Falzverbindung in die Biegestrecke des Falzwerkzeugs (15) einlaufen können. Nach der Herstellung eines jeden Abschnitts der Falzverbindung wird das Rohrprofil (8) durch das sich in Auslaufrichtung bewegende Falzwerkzeug (15) vorwärts bewegt. Bei der Formgebung des letzten Abschnitts der Falzverbindung wird das konisch aufgeweitete Einsteckende des Rohrprofils (9) geformt. Dann werden die beiden Segmente (11,11') des Dorns (9) entlang der Teilungsebene (10) gegeneinander verschoben, der Durchmesser des Dorns (9) verkleinert sich und das Rohrprofil (8) kann von dem Dorn (9) abgezogen werden.

## Patentansprüche

1. Verfahren zur Herstellung von gefalzten steckbaren Regenfallrohren, insbesondere nach DIN 18 461, durch Biegeumformen von aus NE-Metall, vorzugsweise Zink- oder Kupferwerkstoff, bestehenden in einer Verformungsanordnung fortbewegten Blechstreifen bestimmter Zuschnittbreite und Zuschnittlänge zu vorgerundeten Rohrprofilen, deren Längsränder aufgekantet, unter Bildung einer Falzverbindung zusammengeführt und diese flach auf den Außenumfang des Rohrprofils umgebogen werden, dadurch gekennzeichnet, daß an den durch Walzprofilieren vorgerundeten Rohrprofilen die Falzverbindung durch Biegeumformen mit drehender Werkzeugbewegung in mehreren Abschnitten geformt, das Rohrprofil um die Länge des jeweils geformten Abschnitts der Falzverbindung in Auslaufrichtung transportiert und bei der Herstellung des letzten Abschnitts der Falzverbindung das Rohrprofil in diesem Abschnitt aufgeweitet gefertigt wird.

2. Vorrichtung zur Durchführung des Verfahrens nach Anspruch 1, bestehend aus einer Biegeeinrichtung (7) zum Biegeumformen des Blechstreifens zu einem vorgerundeten Rohrprofil (8), und einem ortsfesten, mit seiner Achse in Auslaufrichtung liegenden, im wesentlichen zylindrischen Dorn (9) für die Aufnahme des vorgerundeten Rohrprofils dadurch gekennzeichnet, daß die Biegeeinrichtung aus aus mehreren antreibbaren Biegeprofilwalzenpaaren (16), deren Achsen in der Biegeebene liegen, gebildet ist, der Dorn (9) einen einlaufseitig konisch oder zylindrisch aufgeweiteten Abschnitt (9') aufweist, seitlich des Dorns quer zur Achse des Dorns verschiebliche Gegenhalter (18) zum Aufdrücken des Rohrprofils auf den Dorn angebracht sind und ein reversierbares, aus mehreren Biegeprofilwalzenpaaren (16), deren Achsen senkrecht oder geneigt zur Biegeebene stehen, gebildetes Falzwerkzeug (15) zum Aufkanten und Zusammenführen der Falze (17) und Umlegen der Falzverbindung auf den Außenumfang des Rohrprofils (8) angeordnet ist.

3. Vorrichtung nach Anspruch 2, dadurch gekennzeichnet, daß der Dorn (9) in Längsrichtung geteilt ist und die an den Stirnseiten des Dorns austretende Teilungsebene (10) der zwei in Längsrichtung gegeneinander verschiebbaren Segmente (11,11') gegenüber der die Achse des Dorns einschließenden Ebene geneigt ist.

4. Vorrichtung nach Anspruch 2, dadurch gekennzeichnet, daß der Dorn (9) in Längsrichtung entlang einer an den Stirnseiten des Dorns austretenden Teilungsebene (10) geteilt ist und die zwei Segmente (11,11') gegeneinander spreizbar sind.

5. Vorrichtung nach Anspruch 2, gekennzeichnet durch einen aus einem gummielastischen Werkstoff bestehenden Dorn (9), dessen Wirkdurchmesser durch Druckbelastung der Stirnseiten herstellbar ist.

6. Vorrichtung nach Anspruch 3, 4 oder 5, dadurch gekennzeichnet, daß die Länge des Dorns (9) wenigstens 10 %, vorzugsweise 10 bis 50 % der Länge des Rohrprofils (8) beträgt.

7. Vorrichtung nach den Ansprüchen 2 bis 6, dadurch gekennzeichnet, daß das Falzwerkzeug (15) als Transporteinrichtung für das Rohrprofil (8) in Auslaufrichtung ausgebildet ist.

8. Vorrichtung nach den Ansprüchen 2 bis 7, dadurch gekennzeichnet, daß dem Falzwerkzeug (15) eine Walzrichtstrecke nachgeordnet ist.

## Claims

1. A process for the preparation of seamed plug-in rainwater downpipes, in particular in accordance with DIN 18 461, by bend forming metal strips of a certain blank width and blank length, made of non-ferrous metal, preferably zinc or copper material, which are moved in a deformation unit, to form pre-rounded pipe profiles, the longitudinal edges of which are set on edge, brought together to form a lock seam and said seam is bent round flat on to the outer periphery of the pipe profile, characterised in that on the pipe profiles which have been pre-rounded by roll-forming the lock seam is formed in several sections by bend forming with a rotating tool movement, the pipe profile is transported in the exit direction by the length of the section of the lock seam formed each time, and for the production of the final section of the lock seam the pipe profile is made enlarged in this section.

2. An apparatus for performing the process according to Claim 1, consisting of a bending apparatus (7) for the bend forming of the metal strip to form a pre-rounded pipe profile (8), and a fixed, substantially cylindrical mandrel (9), lying with its axis in the exit direction, for receiving the pre-rounded pipe profile, characterised in that the bending apparatus consists of a plurality of drivable pairs of bending profile rollers (16), the axes of which lie in the bending plane, the mandrel (9) has a section (9') which is conically or cylindrically enlarged on the inlet side, holding-up means (18) movable transversely to the axis of the mandrel for pressing the pipe profile on to the mandrel are provided laterally to the mandrel and a reversible folding tool (15) is provided which is formed of a plurality of pairs (16) of bending profile rollers, the axes of which are perpendicular or inclined with respect to the bending plane, for setting on edge and bringing together the folds (17) and beading the lock seam on to the outer periphery of the pipe profile (8).

3. An apparatus according to Claim 2, characterised in that the mandrel (9) is divided in the longitudinal direction and the joint plane (10) of the two segments (11, 11') which are displaceable relative to each other in the longitudinal direction, which plane emerges on the end faces of the mandrel, is inclined with respect to the plane enclosing the axis of the mandrel.

4. An apparatus according to Claim 2, characterised in that the mandrel (9) is divided in the longitudinal direction along a joint plane (10) emerging on the end faces of the mandrel and the two segments (11, 11') can be spread relative to one another.

5. An apparatus according to Claim 2, characterised by a mandrel (9) made of a rubber-elastic material, the effective diameter of which mandrel can be produced by pressure-loading the end faces.

6. An apparatus according to Claim 3, 4 or 5, characterised in that the length of the mandrel (9) is at least 10%, preferably 10 to 50%, of the length of the pipe profile (8).

7. An apparatus according to Claims 2 to 6, characterized in that the folding tool (15) is designed as a transport means for the pipe profile (8) in the exit direction.

8. An apparatus according to Claims 2 to 7, characterised in that the folding tool (15) is succeeded by a roller-levelling section.

## Revendications

1. Procédé pour la fabrication de tuyaux de descente d'eaux pluviales agrafés et emboîtables, en particulier selon DIN 18 461, et ce par déformation par cintrage de tronçons de tôle en métaux non ferreux, de préférence à base de zinc et de cuivre, découpés à une certaine largeur et à une certaine longueur qui, déplacés dans un dispositif de préformage, sont précintrés en profilés de tuyaux, dont les bords longitudinaux sont placés de chant, assemblés par agrafage, et recourbés à plat sur la circonférence extérieure du profilé du tuyau, caractérisé en ce que l'agrafage des profilés de tuyau pré-cintrés par laminage est formé par déformation de cintrage en plusieurs étapes à l'aide de mouvements d'outils tournants, en ce que le profilé de tuyau est transporté en direction de la sortie d'une longueur correspondant à la partie d'agrafage respectivement formée, et en ce que, lors de la réalisation de la dernière partie du troncon d'agrafage, le profilé de tuyau est évasé dans ce tronçon.

2. Dispositif pour la mise en oeuvre du procédé selon la revendication 1, constitué d'un dispositif de cintrage (7) destiné à la déformation par cintrage du tronçon de tôle en un profilé de tuyau (8) pré-cintré, et d'un mandrin (9) fixé à demeure sensiblement cylindrique destiné à la réception du profilé de tuyau pré-cintré, dont l'axe est situé en direction de la sortie, caractérisé en ce que le dispositif de cintrage est constitué de plusieurs couples de cylindres de cintrage (16) pouvant être entraînés, dont les axes se situent dans le plan de cintrage, en ce que le mandrin (9) présente du côté entrée une section (9') élargie de forme conique ou cylindrique, en ce que des contre-bouterolles (18) pouvant être déplacées dans le sens transversal à l'axe du mandrin pour appliquer le profilé de tuyau sur le mandrin sont disposées sur le côté du mandrin, et en ce qu'il est disposé un outil d'agrafage (15) réversible pour relever et assembler les plis (17) et pour rabattre l'agrafage sur la circonférence extérieure du profilé de tuyau (8), constitué de plusieurs couples de cylindres de cintrage (16) dont les axes sont perpendiculaires ou inclinés par rapport au plan de cintrage.

3. Dispositif selon la revendication 2, caractérisé en ce que le mandrin (9) est divisé dans le sens longitudinal, et en ce que le plan de séparation (10) débouchant sur les faces frontales du mandrin des deux segments (11, 11') pouvant être déplacés l'un par rapport à l'autre dans le sens longitudinal, est incliné par rapport au plan passant par l'axe du mandrin.

4. Dispositif selon la revendication 2, caractérisé en que le mandrin (9) est divisé dans le sens longitudinal le long d'un plan de séparation (10) débouchant sur l'un des côtés frontaux du mandrin, et en ce que les deux segments (11, 11') peuvent être écartés l'un par rapport à l'autre.

5. Dispositif selon la revendication 2, caractérisé par un mandrin (9) réalisé en un matériau à base de gomme élastique dont le diamètre utile est réglable par application d'une pression sur les faces frontales.

6. Dispositif selon l'une des revendications 3, 4 ou 5, caractérisé en ce que la longueur du mandrin (9) est égale à au moins 10 % de la longueur du profilé de tuyau (8), de préférence de 10 à 50 %.

7. Dispositif selon l'une quelconque des revendications 2 à 6, caractérisé en ce que l'outil d'agrafage (15) est conçu en tant que dispositif de transport pour acheminer le profilé de tuyau (8) en direction de la sortie.

8. Dispositif selon l'une quelconque des revendications 2 à 7, caractérisé en ce qu'une section de dressage par cylindres est disposée en aval de l'outil d'agrafage (15).
